# EUROPÄISCHE PATENTSCHRIFT

(11) **EP 0 631 867 B1**
(45) Veröffentlichungstag und Bekanntmachung des Hinweises auf die Patenterteilung: **04.09.1996**
(21) Anmeldenummer: 94108400.6
(22) Anmeldetag: 01.06.1994
(51) Int. Cl.: B41F 21/10

(54) **Greifer für Bogendruckmaschinen**
Gripper for sheet printing machines
Pince pour machine d'impression pour feuilles

(30) Priorität: 01.07.1993 DE 4321850
(43) Veröffentlichungstag der Anmeldung: 04.01.1995
(73) Patentinhaber: MAN Roland Druckmaschinen AG, 63075 Offenbach (DE)
(72) Erfinder: Kemmerer, Klemens, D-63500 Seligenstadt (DE); Bayer, Harald, D-63110 Rodgau (DE); Gensheimer, Valentin, D-63165 Mühlheim (DE)
(74) Vertreter: Marek, Joachim, Dipl.-Ing.

(56) Entgegenhaltungen:
- EP-A- 0 476 244
- DE-A- 3 623 405
- DE-B- 1 174 804

## Beschreibung

Die Erfindung betrifft einen vorzugsweise halbschalenförmigen Greifer für Bogendruckmaschinen nach dem Oberbegriff des Hauptanspruches.

Ein halbschalenförmiger Bogengreifer dieser Gattung ist aus der DE 3 623 405 C2 bekannt. Der Greifer besteht aus einem kastenförmigen Greiferfinger und einem Mitnehmer, deren dem Übergabepunkt benachbarte Enden über eine Druckfeder gespreizt werden. An dem gegenüberliegenden Ende ist eine Justierschraube zur Abstandsregulierung angeordnet. Der Mitnehmer ist mittels Schraube auf der Greiferwelle befestigt, welche ebenfalls den Greiferfinger trägt. Der Greiferfinger bildet durch die Kastenform eine zusammenhängende Umfangsfläche, die mit der Greiferwelle eine Wirkfläche darstellt. Diese Lösung ist montagefreundlich, hat jedoch den Nachteil, daß die Greifergeometrie ungünstig ist. Bedingt durch die Lage der Greiferspitze im Kräftedreieck tritt Spiel auf der Greiferwelle auf und damit neigt der die Greiferspitze tragende Greiferfinger zum Schieben. Durch die mit der Greiferwelle zusammenwirkende Umfangsfläche wird ein hohes Losbrechmoment beim Öffnen und Schließen erzeugt, was ebenfalls zum Schieben der Greiferspitze (beim Schließen) beiträgt.

Ein weiterer Bogengreifer ist aus der EP 0 476 244 A1 bekannt. Danach ist der Greiferfinger zweiteilig ausgebildet und umschließt zu über 180° die Greiferwelle. Das zweite Teil des Greiferfingers ist dabei fest auf der Greiferwelle angeordnet, während das erste, die Greiferspitze aufnehmende Teil, die Greiferwelle umschließt. Zwischen den freien Enden des zweiteiligen Greiferfingers ist eine erste Druckfeder und zwischen der Greiferspitze (erstes Teil des Greiferfingers) und des zweiten (fixierten) Teils des Greiferfingers ist eine zweite Druckfeder angeordnet. Die resultierende Kraft der Greiferausbildung ist ein Vektor, der etwa durch den Mittelpunkt der Greiferwelle und den Übergabepunkt an der Greiferauflage gebildet ist. Die Federkraft der zweiten Druckfeder fällt dabei im wesentlichen mit dem Vektor (der resultierenden Kraft) zusammen.

Durch die mit der Greiferwelle zusammenwirkenden Umfangsflächen des Greiferfingers wird ein hohes Losbrechmoment beim Öffnen und Schließen erzeugt. Des weiteren ist die hohe Teilevielfalt montageaufwendig.

Nach dem DD-WP 101 353 ist ein halbschalenförmiger Bogengreifer bekannt, der zwischen Greiferspindel und Greiferfinger eine Führungsnut gepaart mit Führungsring bzw. Führungskugel, sowie zwei gegenüberliegende Federn aufweist. Nachteilig ist hier eine sehr aufwendige Herstellung sowie eine unsichere seitliche Führung.

Gemäß der DE-PS 2 725 035 ist eine Bogengreifer mit einer speziellen Greiferwellenkontur bekannt. Nachteilig ist hier die sehr aufwendige Herstellung der Greiferwelle und die Haltekraft ist schwierig einstellbar.

Aus der DE 3 739 169 C1 ist die Ausbildung einer Greiferspitze bekannt, die eine Hartstoff-beschichtete, parallel zur Vorderkante des Bogens verlaufende, Wulst mit einem Radius von 0,4 bis 1,0 mm aufweist. Nachteilig ist, daß durch die wulstartige Erhebung in Folge der Linienberührung mit dem Bedruckstoff beim Schließen eine hohe Flächenpressung auftritt. Diese Flächenpressung hinterläßt Einprägungen (Abdrücke) im Bedruckstoff und die Greiferspitze neigt zum Verschieben des Bedruckstoffes, insbesondere bei dünneren Papieren.

Aufgabe der Erfindung ist es, eine Lösung zu entwickeln, die die genannten Nachteile spürbar minimiert.

Gelöst wird dies durch den kennzeichnenden Teil des Hauptanspruches. Weiterbildungen ergeben sich aus den Unteransprüchen.

Die vorliegende Lösung stellt einen Bogengreifer dar, dessen Bestreben den Bedruckstoff beim Schließen des Greifers zu verschieben sehr gering ist. Der Greifer ist vorzugsweise als halbschalenförmiger Greifer ausgebildet. D.h. der Greiferfinger umschließt in einem Kreissektor die Greiferwelle. Im Bereich der freien Enden des Greiferfingers sind zur Aufnahme der Reibungsmomente separate Wirkflächen in Kontakt mit der Greiferwelle angeordnet, zwischen denen eine obenliegende Aussparung in jeder Seitenwand angeordnet ist. Diese Wirkflächen erstrecken sich vorzugsweise greiferfingerbreit und die Aussparungen sind kongruent.

Bei Einteilung der Greiferwelle in die Quadranten I bis IV liegen die beiden Wirkflächen bei geschlossenem (halbschalenförmigen Greifer):
- Wirkfläche der Greiferspitze zugewandt im Bereich zwischen dem I. und IV. Quadranten
- Wirkfläche der Greiferspitze abgewandt im Bereich des II. Quadranten.

Der Greifer kann für bestimmte Anwendungsfälle, z.B. zur Erhöhung der Arbeitssicherheit, auch vollschalig ausgebildet sein. Der Greiferfinger umschließt dann die Greiferwelle umfangsseitig, besitzt analog zur halbschalenförmigen Ausführung die gleiche obenliegende Aussparung zwischen den ebenfalls vorzugsweise greiferfingerbreiten Wirkflächen. Die Lage der Wirkflächen ist analog zum halbschalenförmigen Greifer im Bereich zwischen I. und IV. Quadranten bei der Greiferspitze zugewandter Wirkfläche und im Bereich des II. Quadranten bei der Greiferspitze abgewandten Wirkfläche (jeweils bei geschlossenen Greifer). Der obenliegenden Aussparung kann wahlweise eine untenliegende Aussparung (unten liegender Kreissektor der Greiferwelle) zwischen den Wirkflächen zugeordnet sein. In einer weiteren Ausbildung können die beiden Wirkflächen auch als eine zusammenhängende Wirkfläche ausgeführt sein. Die Wirkfläche umschließt dabei die Greiferwelle in einem Kreissektor und bildet mit der obenliegenden Aussparung einen Vollwinkel.

Bei halbschalenförmiger Ausführung wird der Greifer beim Öffnen und Schließen über die beiden separaten Wirkflächen stets auf definierten Linien auf die Greiferwelle gedrückt. Der Greiferfinger ist spiel frei auf der Greiferwelle geführt und kann nicht kippen oder von der Greiferwelle abheben. Eventuelle Toleranzen zwischen Greiferfinger und Greiferwelle werden ausgeglichen und die Schiebeneigung der Greiferspitze weiter verringert. Der Greifer weist eine geringe Masse und eine hohe Steifigkeit auf bei hoher Haltekraft (Federkraft). Bei Ausführung als halbschalenförmiger Greifer wird der Montage-/Demontageaufwand reduziert.

Durch das Einarbeiten einer Vertiefung in die Oberseite der Greiferhalterung und der Bildung einer lösbar formschlüssigen Verbindung mit dem Steg des Greiferfingers wird die Steifigkeit des Greifers weiter erhöht.

Die separaten Wirkflächen des Greiferfingers bilden in Verbindung mit der durch den Greiferwellenmittelpunkt führenden resultierenden Kraft ein Kräftedreieck. Die resultierenden Kraftverläufe, im geschlossenen Zustand (P_{S}) und im geöffneten Zustand (P_{A}), liegen dabei auf dem Umfang der Greiferwelle im I. Quadranten möglichst dicht nebeneinander, jedoch nicht aufeinander (unbestimmter Zustand). Bestimmt werden die Kräfte durch die Anordnung der Merkmale: Justierelement, Schraube, Druckfeder und Haltefläche.

Die in der Öffnungs- bzw. Schließphase (von P_{A} bis P_{S} bzw. umgekehrt) entstehenden Kräfte werden gebildet durch die Kombination von
- Justierelement, dessen Mittellinie/Wirklinie durch die Greiferspitze verläuft
- Schraube, deren Mittellinie durch den Mittelpunkt der Greiferwelle verläuft
- Druckfeder, deren Mittellinie/Wirklinie als Tangente die Greiferwelle berührt und die Greiferspitze schneidet und
- Haltefläche, die zur Wirklinie der oben genannten Druckfeder in einem Winkel Δ größer 90° verläuft.

Die Erfindung soll an einem Ausführungsbeispiel näher erläutert werden, dabei zeigen
- Fig. 1: den Greifer im geschlossenen Zustand (Schnitt),
- Fig. 2: Darstellung des Greiferfingers,
- Fig. 3: Darstellung der Greiferhalterung,
- Fig. 4: Darstellung der Greiferspitze,
- Fig. 5: Ansicht der Halteflächen der Greiferspitze (Untersicht).

Ein halbschalenförmiger Greifer ist auf einer Greiferwelle 1 den oben liegenden Kreissektor ca. 180° umschließend angeordnet. Die Greiferwelle 1 ist dabei in einer nicht gezeigten Zylindergrube eines bogenführenden Zylinders gelagert. Die Greifer stehen mit bekannten Greiferaufschlägen 6 des bogenführenden Zylinders in Wirkverbindung. Der Greifer besteht aus einem Greiferfinger 2, der nach außen kastenförmig ausgeführt ist. Zwischen dessen Seitenwänden 17 ist eine Greiferhalterung 4 angeordnet. Der Greiferfinger 2 besitzt am Boden einen Durchbruch durch den die Greiferhalterung 4 mit ihrer Teilumfassungsfläche 10 auf die Greiferwelle 1 hineinragt. Der Greiferfinger 2 besitzt im Bereich seiner freien Enden separate Wirkflächen 8, 9, die reibschlüssig mit der Greiferwelle 1 in Kontakt stehen. Bei Einteilung der Greiferwelle 1 in die Quadranten I bis IV, bei geschlossenem Greiferzustand, befinden sich die Wirkfläche 8 im II. Quadranten und Wirkfläche 9 zwischen I. und IV. Quadranten. Zwischen den Wirkflächen 8, 9 besitzt der Greiferfinger 2 im Bereich der Seitenwände 17 eine Aussparung 11. Die Wirkflächen 8, 9 bilden mit der durch den Mittelpunkt der Greiferwelle 1 führenden resultierenden Kraft ein Kräftedreieck. Die resultierenden Kräfte bei geschlossenem Greifer (P_{S}), bei geöffnetem Greifer (P_{A}), liegen auf dem Umfang der Greiferwelle 1 möglichst dicht nebeneinander im I. Quadranten. Im vorliegenden Fall werden von der Wirkfläche 8 etwa 1/3 und von der Wirkfläche 9 etwa 2/3 der Kräfte aufgenommen.

Die in der Öffnungs- bzw. Schließphase (von P_{A} bis P_{S} bzw. umgekehrt) entstehenden Kräfte werden gebildet durch die Kombination von
- Justierelement 13, dessen Mittellinie/Wirklinie durch die Greiferspitze 3 verläuft,
- Schraube 7, deren Mittellinie (im I. Quadranten) durch den Mittelpunkt der Greiferwelle 1 verläuft,
- Druckfeder 5, deren Mittellinie/Wirklinie als Tangente die Greiferwelle 1 (in Richtung Federfuß), vorzugsweise im Bereich der Wirkfläche 9, berührt und deren weiterer Verlauf (in Richtung Federkopf) die Greiferspitze 3 in einem der Greiferauflage 6 abgewandeten Bereich schneidet,
- Haltefläche 15, die zur Wirklinie der Druckfeder 5 in einem Winkel Δ von größer 90° verläuft.

Zwischen Greiferfinger 2 und Greiferhalterung 4 befindet sich jeweils eine Druckfeder 5 und ein Justierelement 13, z.B. eine Justierschraube. Das Justierelement 13 ist in einer Gewindebohrung eines die Seitenwände 17 verbindenden Steges 16 am freien Ende des Greiferfingers 2 eingeschraubt und stützt den Greiferfinger 2 gegen die Greiferhalterung 4 ab. Die Druckfeder 5 ist zum Justierelement 13 auf der gegenüberliegenden Seite, zwischen Greiferwelle 3 und Greiferaufschlag 6, angeordnet. Am Greiferfinger 2 ist eine Greiferspitze 3 angeordnet, die im vorliegenden Beispiel als einheitliches Bauteil gefertigt sind. Die Greiferspitze 3 steht mit dem Greiferaufschlag 6 in Wirkverbindung. Die Greiferspitze 3 besitzt eine mit dem Bedruckstoff in Berührung kommende Haltefläche 15. Die Haltefläche 15 ist von der Greiferspitze 3 erhöht und läuft durch umlaufende Radien R zur Greiferspitze 3 aus. Die Radien R der Haltefläche 15 liegen im Bereich von 0,6 bis 1,6 mm. Dabei sind die parallel zur Greiferwelle 1 verlaufenden Radien R vorzugsweise größer als die parallel zu den Seitenwänden 17 verlaufenden Radien R. Dies hat den Vorteil, daß der Greifer beim Schließen sanft mit der Haltefläche 15 auf den Bedruckstoff auftrifft. Der der Greiferwelle 1 benachbarte Radius R an der Greiferspitze 3 besitzt einen Hinterschnitt 14 und läuft in diesen aus. Zur Reduzierung der Bewegungsreibung (Losbrechmoment) weisen die Wirkflächen 8, 9 integrierte Schmierstoffdepots auf. Alternativ können auch in die Wirkfläche 8, 9 eingelagerte Gleitlagerwerkstoffe die Reibungs- und Verschleißverhältnisse verbessern.

Auf der in Richtung Greiferwelle 1 zeigenden Seite ist die Greiferspitze 3 als die Seitenwände 17 des Greiferfingers 2 verbindender Steg 16 ausgeführt. Die Greiferhalterung 4 besitzt auf der mit der Druckfeder 5 korrespondierenden Seite eine an der Oberseite parallel zur Greiferwelle 1 verlaufende Vertiefung 12. Die Vertiefung 12 stellt mit der Unterkante des Steges 16 eine lösbar formschlüssige Verbindung dar. Mittels einer Schraube 7 wird die Greiferhalterung 4 mit der Greiferwelle 1 verbunden und spannt den Greiferfinger 2 mit seinen Wirkflächen 8, 9 gegen die Greiferwelle 1.

### Bezugszeichenliste

- 1: Greiferwelle
- 2: Greiferfinger
- 3: Greiferspitze
- 4: Greiferhalterung
- 5: Druckfeder
- 6: Greiferaufschlag
- 7: Schraube
- 8: Wirkfläche
- 9: Wirkfläche
- 10: Teilumfassungsfläche
- 11: Aussparung
- 12: Vertiefung
- 13: Justierelement
- 14: Hinterschnitt
- 15: Haltefläche
- 16: Steg
- 17: Seitenwand
- R: Radius
- I: Quadrant
- II: "
- III: "
- IV: "
- Δ: Winkel

## Patentansprüche

1. Greifer für Bogendruckmaschinen mit einem die Greiferwelle (1), in einem Kreissektor in Form eines von der Greiferwelle (1) abgewandt nach außen offenen Kastens mit Boden und mittigem Durchbruch umfassenden, lösbar angeordneten Greiferfinger (2), dem eine mit der angetriebenen Greiferwelle (1) über den Durchbruch des Greiferfingers (2) lösbar verbundene Greiferhalterung (4), unter Verwendung einer zwischen Greiferwelle (1) und Greiferaufschlag (6) angeordneten Druckfeder (5) und eines gegenüberliegenden Justierelementes (13),zugeordnet ist,
**dadurch gekennzeichnet**,
daß der auf der Greiferwelle (1) angeordnete Greiferfinger (2) in Umfangsrichtung im Boden seiner Seitenwände (17) kongruente Aussparungen (11) und an seinen freien Enden des Bodens separate Wirkflächen (8, 9) aufweist, die reibschlüssig der Greiferwelle (1) zugeordnet sind, wobei die durch den Greiferwellenmittelpunkt führenden resultierenden Kräfte, die
- bei geschlossenem Greifer (P_{*S*}) durch die Haltekraft am Greiferaufschlag (6) und die Federkraft der Druckfeder (5) und
- bei geöffnetem Greifer (P_{A}) durch die Federkraft der Druckfeder (5) und die Anschlagkraft am Justierelement (13) gebildet werden auf dem Umfang der Greiferwelle (1) dicht nebeneinander im I. Quadranten liegen,
daß weiterhin die Greiferhalterung (4) auf der Oberseite eine parallel zur Greiferwelle (1) verlaufende Vertiefung (12) aufweist und mit der Unterkante eines die Seitenwände (17) verbindenden Steges (16) des Greiferfingers (2) lösbar formschlüssig verbunden ist,
sowie eine Greiferspitze (3) am Greiferfinger (2) angeordnet ist, die eine erhöhte Haltefläche (15) besitzt, welche am Umfang zur Greiferspitze (3) auslaufende Radien (R) aufweist.

2. Greifer nach Anspruch 1,
**dadurch gekennzeichnet**,
daß die Wirkflachen (8, 9) zur Reduzierung der Bewegungsreibung integrierte Schmierdepots aufweisen.

3. Greifer nach Anspruch 1 und 2,
**dadurch gekennzeichnet**,
daß die Wirkflächen (8, 9) eingelagerte Gleitlagerwerkstoffe aufweisen.

4. Greifer nach Anspruch 1 bis 3,
**dadurch gekennzeichnet**,
daß die Greiferspitze (3) und der Greiferfinger (2) ein einheitliches Bauteil bilden.

5. Greifer nach Anspruch 1 bis 4,
**dadurch gekennzeichnet**,
daß der Radius (R) der Haltefläche (15) in Richtung des Hinterschnittes (14) verläuft.

6. Greifer nach Anspruch 1 bis 5,
**dadurch gekennzeichnet**,
der Radius (R) der Haltefläche (15) einen Bereich von 0,6 bis 1,6 mm aufweist.

## Claims

1. Gripper for a sheet printing press with a gripper finger (2) releasably arranged surrounding the gripper shaft (1) in a circular sector in the shape of a box open outwardly turned away from the gripper shaft (1) having a floor and a central aperture, to which is arranged a gripper mounting (4) releasably connected with the driven gripper shaft (1) via the aperture of the gripper finger (2), using a compression spring (5) arranged between gripper shaft (1) and gripper support (6) and an oppositely lying adjustment element (13), characterised in that the gripper finger (2) arranged on the gripper shaft (1) in the peripheral direction in the floor of its side walls (17) has congruent apertures (11) and at its free ends of the floor separate working surfaces (8, 9) which are arranged frictionally locked to the gripper shaft (1), wherein the forces resulting directed through the gripper shaft centre point which
- with closed gripper (P_{S}) are formed by the holding force at the gripper support (6) and the spring force of the compression spring (5) and
- with opened gripper (P_{A}) by the spring force of the compression spring (5) and the stop force against the adjustment element (13) lie closely adjacent one another on the periphery of the gripper shaft (1) in quadrant I,
that furthermore the gripper mounting (4) on the upper side has a depression (12) running parallel to the gripper shaft (1) and is releasably connected in positively interlocked fashion with the lower edge of a bar (16) of the gripper finger (2) connecting the side walls (17), as well as a gripper tip (3) being arranged on the gripper finger (2) which has a raised holding surface (15) which, at the periphery, has radii (R) running out towards the gripper tip (3).

2. Gripper according to Claim 1, characterised in that the working surfaces (8, 9) have integral lubricant supply for reducing moving friction.

3. Gripper according to Claim 1 and 2, characterised in that the working surfaces (8, 9) have inlaid sliding bearing material.

4. Gripper according to Claim 1 to 3, characterised in that the gripper tip (3) and the gripper finger (2) constitute a unitary component.

5. Gripper according to Claim 1 to 4, characterised in that the radius (R) of the holding surface (15) runs in the direction of the undercut (14).

6. Gripper according to Claim 1 to 5, characterised in that the radius (R) of the holding surface (15) has a range of 0.6 to 1.6 mm.

## Revendications

1. Pince pour des machines d'impression de feuilles, comportant un doigt de pince (2) agencé de façon amovible et entourant l'arbre de pince (1) en un secteur de cercle sous forme d'un boîtier ouvert vers l'extérieur opposé à l'arbre de pince (1) présentant un fond et une ouverture centrale, doigt auquel est associé un support de pince (4) relié de façon amovible à l'arbre de pince entraîné (1) via l'ouverture du doigt de pince (2), en utilisant un ressort de pression (5) agencé entre l'arbre de pince (1) et le point d'impact (6) de la pince et un élément d'ajustage (13) opposé,
caractérisée en ce que le doigt de pince (2) agencé sur l'arbre de pince (1) présente, en direction périphérique, dans le fond de ses parois latérales (17) des évidements congruents (11) et des surfaces actives séparées (8,9) à ses extrémités libres du fond, qui sont associées par adhérence à l'arbre de pince (1), les forces résultantes passant par le centre de l'arbre de pince, qui sont formées ;
- lorsque la pince est fermée (P_{S}), par la force de maintien contre le point d'impact (6) de la pince et la force élastique du ressort de pression (5), et
- lorsque la pince est ouverte (P_{A}), par la force élastique du ressort de pression (5) et la force de butée contre l'élément d'ajustage (13),
se trouvant sur la périphérie de l'arbre de pince (1) étroitement les unes à côté des autres dans le quadrant I, en ce que de plus le support de pince (4) présente, sur le dessus, une cavité (12) s'étendant parallèlement à l'arbre de pince (1) et est relié de façon amovible et mécanique au dessous d'une entretoise (16), reliant les parois latérales (17), du doigt de pince (2), et
un bout de pince (3) est agencé sur le doigt (2), lequel possède une surface d'appui surélevée (15), laquelle présente, à la périphérie, des rayons (R) s'étendant vers le bout de pince (3).

2. Pince selon la revendication 1,
caractérisée en ce que les surfaces actives (8,9) présentent, pour réduire le frottement au déplacement, des dépôts lubrifiants intégrés.

3. Pince selon les revendications 1 et 2,
caractérisée en ce que les surfaces actives (8,9) présentent des matières formant palier à glissement déposées.

4. Pince selon les revendications 1 à 3,
caractérisée en ce que le bout de pince (3) et le doigt de pince (2) forment une partie constitutive unitaire.

5. Pince selon les revendications 1 à 4,
caractérisée en ce que le rayon (R) de la surface d'appui (15) s'étend en direction de la contre-dépouille (14).

6. Pince selon les revendications 1 à 5,
caractérisée en ce que les rayons (R) de la surface d'appui (15) présentent une plage de 0,6 à 1,6 mm.
